# EUROPÄISCHE PATENTSCHRIFT

(11) **EP 1 568 615 B1**
(45) Veröffentlichungstag und Bekanntmachung des Hinweises auf die Patenterteilung: **29.08.2007**
(21) Anmeldenummer: 04026843.5
(22) Anmeldetag: 11.11.2004
(51) Int. Cl.: B65D 6/00, B65D 85/30

(54) **Behälter, insbesondere Flaschenkasten**
Container, especially bottle crate
Récipient, en particulier casier à bouteilles

(30) Priorität: 11.11.2003 DE 10352600
(43) Veröffentlichungstag der Anmeldung: 31.08.2005
(73) Patentinhaber: Schoeller Wavin Systems Services GmbH, 82049 Pullach (DE)
(72) Erfinder: Oster, Heinz, 82319 Starnberg (DE); Schulz, Wolfgang, 83022 Rosenheim (DE); Bartusel, Jens, 83026 Rosenheim (DE)
(74) Vertreter: GROSSE BOCKHORNI SCHUMACHER

(56) Entgegenhaltungen:
- EP-A- 0 714 833
- DE-A1- 3 129 052
- DE-A1- 3 830 357
- DE-U1- 20 000 305
- DE-U1- 20 116 427
- DE-U1- 20 201 899
- DE-U1- 20 218 154
- US-A- 3 331 502
- US-A- 4 194 626
- US-B1- 6 394 271

## Beschreibung

Die vorliegende Erfindung betrifft einen Behälter, insbesondere Flaschenkasten mit einem Boden und einer den Behälter in den Seitenbereichen umgebenden Umrandung nach dem Oberbegriff des Anspruchs 1.

Derartige Behälter, die üblicherweise aus Kunststoff, insbesondere spritzgusstechnisch hergestellt sind, werden zwar bereits vielfältig eingesetzt, bedürfen jedoch ständiger Weiterentwicklungen zur Verbesserung der Lebensdauer, der Handhabung, der Stabilität und des ästhetischen Eindrucks. Insbesondere bei Flaschenkästen, bei denen der Kunststoffbehälter an sich auch als Verkaufsbehälter dient, ist ein ästhetisch ansprechendes Äußeres für den Verkaufserfolg besonders wichtig. Gleichzeitig dürfen jedoch die anderen Eigenschaften hinsichtlich Lebensdauer und Stabilität nicht durch ein verbessertes ästhetisches Aussehen beeinträchtigt werden.

Es ist deshalb bspw: ein gegenwärtiges Ziel einen Kunststoffbehälter und insbesondere einen Flaschenkasten bereit zu stellen, der hinsichtlich der Lebensdauer, der Handhabung, des ästhetischen Aussehens und insgesamt der Funktionalität deutlich verbessert ist. Insbesondere soll ein solcher Behälter bzw. Flaschenkasten bei niedrigem Materialeinsatz eine ausreichende Stabilität und Festigkeit sowie Schutz vor Beschädigungen durch Verkratzen und dgl. bieten.

Hierfür ist bspw. ein mindestens zweiteiliger, vorzugsweise jedoch mehrteiliger Kunststoffbehälter vorgesehen, bei dem durch die Zweiteilung oder Aufteilung in mehrere Teile eine Trennung von unterschiedlichen Funktionalitäten erzielt werden kann. Beispielsweise können durch die Mehrteiligkeit Teile entsprechend ihren unterschiedlichen Funktionen aus unterschiedlichen Materialien gefertigt werden. So kann die Trage- und Stützfunktion, d. h. die mechanische Funktionalität, die dem Behälter Stabilität für die Handhabung verleiht, von den Dekor- bzw. Werbe- und Marketingfunktionen bzw. allgemein dem ästhetischen Aussehen getrennt werden, so dass bestimmte Elemente die Tragefunktion übernehmen, während andere Teile Dekorfunktionen übernehmen.

Beispielsweise ist es vorteilhaft den Behälter bzw. Flaschenkasten in ein Unterteil und ein Oberteil zu trennen, wobei das Unterteil in Form des Bodens eine Lauffläche für automatische Transportsysteme bereitstellt, während das Oberteil als Umrandung des Bodens im weitesten Sinne, vorzugsweise jedoch in Form von vier Seitenwänden, zusätzlich oder überwiegend Dekorfunktionen übernimmt. Hier ist es beispielsweise vorteilhaft, das Unterteil, also den Boden des Behälters bzw. Flaschenkastens mit einem üblichen Kunststoffmaterial, wie z. B. Polyethylen oder Polypropylen zu fertigen, während das Oberteil beispielsweise als einstückige umlaufende Umrandung in Form einer Art zylinderrohrartigen oder zweiseitig offenen quaderförmigen Umrandung aus einem transparenten Kunststoff, wie z. B. Polycarbonat oder Derivaten davon gefertigt ist.

Die oben beschriebene Unterteilung in mindestens zwei Teile, beispielsweise ein Unterteil und ein Oberteil, kann dahingehend erweitert oder ergänzt werden, dass das Unterteil neben dem Boden auch noch zusätzliche Stützelemente beispielsweise für die Lastabtragung im Stapel, wie z. B. Holme, beispielsweise im Eckbereich, oder Stirnwände bzw. Bügelelemente, insbesondere Tragebügel umfasst, die dem Behälter bzw. Flaschenkasten insgesamt die mechanische Stabilität verleihen. Das Oberteil wird hierbei dann aus einzelnen oder einstückig zusammenhängenden Seitenwänden oder entsprechenden Einsätzen für die Seitenwände gebildet und kann selbst mehrteilig oder einteilig ausgebildet sein. Diese Elemente sind dann vorzugsweise aus einem zu dem Unterteil oder den Stützelementen unterschiedlichen Kunststoff, wie z. B. einem transparenten oder andersfarbigen Kunststoff gefertigt, so dass diese Teile zusätzlich oder alleine Dekorfunktionen übernehmen und somit als Dekorelemente im Sinne der vorliegenden Erfindung anzusehen sind. Selbstverständlich müssen die Stützelemente nicht zwangsläufig dem Unterteil, also im weiteren Sinne dem Boden zugeordnet sein, sondern können auch Teil der Umrandung, also des Oberteils sein.

Insgesamt sind hier vielfältige Kombinationen denkbar, da sämtliche Elemente eines Behälters oder Flaschenkastens einzeln oder in Gruppen einer entsprechenden Unterteilung zugeführt werden können, wie z. B. Boden, Facheinteilung, Seitenwände, Holme, Bügel, Eckbereiche, Seitenwandaussparungen und entsprechende Einsätze usw..

Behälter bzw. Flaschenkästen der zuvor beschriebenen Art sind beispielsweise in den Patentschriften DE 31 29 052 A1, DE 202 18 154 U1, DE 201 16 427 U1, DE 202 01 899 U1 und US 3,331,502 beschrieben. Als problematisch erweisen sich bei dem in der gattungsbildenden DE 201 16 427 U1 beschriebenen Behälter bzw. Flaschenkasten die auftretenden Relativbewegungen zwischen den Stützelementen und den Dekorelementen. Dies ergibt sich einerseits aufgrund unterschiedlicher thermischer Ausdehnungen der unterschiedlichen Kunststoffmaterialien bei Temperaturwechsel (beispielsweise beim Einstellen der Behälter in einen Kühlraum), sowie andererseits aufgrund der Lastabtragung durch die Stützelemente, wie beispielsweise bei Belastung in einem Behälterstapel. Darüber hinaus treten dynamische Relativbewegungen an den Verbindungsstellen dieser Behälterteile auf, wenn ein solcher Behälter beispielsweise aus großer Höhe unbeabsichtigt auf den Boden fällt. Infolge dieser zuvor beschriebenen Belastungsfälle und der sich daraus ergebenden Relativbewegung an den Verbindungsstellen zwischen den Stützelementen und den Dekorelementen kommt es häufig zu einer Beschädigung der Behälter in diesem Bereich wie beispielsweise Risse und Materialsprünge, Abplatzungen, Lockern oder Loslösen der Dekorelemente usw., da eine solche Relativbewegung konstruktiv nicht vorgesehen ist. Der beschädigte Behälter muss dann meist entsorgt werden.

Aufgabe der Erfindung ist es daher, einen Behälter der zuvor beschriebenen Art zu schaffen, bei dem trotz seines Aufbaus aus funktional unterschiedlichen Teilen (Stützelemente und Dekorelemente) und unterschiedlichen Materialien schädliche Spannungen unter Last und/oder äußeren Einflüssen vermieden werden und bei dem gleichzeitig das Auftreten von Klappergeräuschen zwischen den funktional unterschiedlichen Teilen verhindert wird.

Diese Aufgabe wird gelöst durch einen Behälter gemäß den Merkmalen des Anspruches 1.
Vorteilhafte Weiterbildungen sind Gegenstand der abhängigen Ansprüche.

Die entsprechenden Komponenten des mehrteiligen Behälters bzw. Flaschenkastens müssen also in geeigneter Weise miteinander verbunden werden.

Die Erfindung geht nämlich davon aus, dass eine kompatible Verbindung der unterschiedlichen Werkstoffe bzw. Kunststoffe des mehrteiligen Kunststoffbehälters vorgenommen werden muss, die bei den auftretenden Belastungen für den Kunststoffbehälter beispielsweise in einem Stapel oder bei dynamischen Belastungen im Falle des Herabfallens eines vollbeladenen Behälters erhalten bleibt. Zu diesem Zweck muss die Verbindungstechnik an den Verbindungsstellen die unterschiedlichen Dehnungen aufgrund der Belastungen bzw. der unterschiedlichen thermischen Ausdehnungen durch eine ausreichende Beweglichkeit bzw. elastische Verformbarkeit der Teile zueinander berücksichtigen. Dies gilt sowohl für lösbare wie auch für unlösbare Verbindungen.

Erfindungsgemäß wird beim Verschweißen oder beim Schmelzkleben ein entsprechendes Verbindungsmaterial gewählt, das eine ausreichende Elastizität bzw. elastische Verformung aufweist. Beispielsweise kann hier gummiartiges Material in Art einer elastischen Fuge vorgesehen werden.

Alternativ kann auch ein elastisches Dichtprofil an den Verbindungsstellen aufgespritzt werden, wobei dieses elastische Dichtprofil mit einem oder beiden zu verbindenden Bauteilen stoffschlüssig verbunden ist, während das andere Bauteil, mit dem es nicht stoffschlüssig verbunden ist, mechanisch eingesetzt oder gehalten ist.

Entsprechend können auch andere Clip- und/oder Rastverbindungen vorgesehen sein, die bei den zu verbindenden Teilen ein ausreichendes Spiel für die unterschiedliche elastische Dehnung vorsehen. Dies kann auch beim Vernieten, bei Schraub- oder Splintverbindungen oder bei sonstigen Verbindungstechniken berücksichtigt werden. Entscheidend ist somit nur, dass die zu verbindenden Teile ein ausreichendes Spiel oder eine entsprechend ausreichende Dehnfuge aufweisen, so dass die unterschiedlichen elastischen Dehnungen kompensiert werden können. Hierzu bieten sich insbesondere Form- und/oder Stoffschlussverbindungen an.

Diese Maßnahme, die eine entsprechende Relativbewegung der zu verbindenden Teile ermöglicht, ist insbesondere für vertikal verlaufende Verbindungsstöße vorzusehen, da diese Verbindungskanten oder Stellen durch die Belastungen beispielsweise in einem Gutstapel besonders stark unterschiedliche Dehnungen erfahren können. Entsprechend muss hier eine besonders gute vertikale Relativbewegung möglich sein, die beispielsweise durch Langlöcher bei Nietverbindungen oder dergleichen gewährleistet ist.

Eine besonders gute vertikale Relativbewegung ist auch bei entsprechenden Einsätzen oder Dekorteilen erforderlich, die keinerlei Tragefunktion oder mechanische Belastung erfahren sollen und somit bei einer entsprechenden Belastung des Gesamtbehälters auch die elastische Stauchung bzw. Dehnung des übrigen Behälters nicht mitmachen. Dies ist beispielsweise besonders bei transparenten Einsätzen in Seitenwandaussparungen der Fall. Hier kann dann gegenüber dem oben liegenden Rahmenteil ein entsprechender Abstand bzw. eine Aussparung vorgesehen werden, die beispielsweise zudem als Trageöffnung bzw. Tragegriff dienen kann, während die vertikalen seitlichen Aufnahmen entsprechend beweglich oder elastisch ausgeführt sein können, wobei insbesondere ein Formschluss in horizontaler Richtung bei gleichzeitiger vertikaler Verschiebbarkeit des Einsatzes vorteilhaft ist.

Nach einem weiteren Aspekt weist der Kunststoffbehälter mit einer insbesondere transparenten Seitenwandung, die vorzugsweise in Form einer oben und unten offenen, zylinderrohrartigen oder quaderförmigen Wandung ausgebildet ist, vorzugsweise kratzgeschützte Ecken auf, wobei in der Umrandung bzw. Seitenwandung, insbesondere in den Eckbereichen Vorsprünge vorgesehen sind, die sich in Form von stegartigen Leisten oder als Wandausstülpungen nach außen erstrecken, um so in gewisser Weise als Stoßfänger zu dienen und die benachbarten bzw. eingeschlossenen Wandbereiche vorzugsweise an den Ecken, die gegenüber den Vorsprüngen zurückversetzt sind, vor Kontakt mit anderen Gegenständen zu schützen. Vorzugsweise kann der Wandbereich mit dem Vorsprung, insbesondere der Eckbereich in einer einer Trapezform angenäherte Form mit einer konkaven Wölbung nach innen ausgebildet sein. Auf diese Weise ergibt sich insbesondere ein insgesamt abgeschrägter bzw. nach innen versetzter Eckbereich, der gegenüber Stößen, die zu einem Verkratzen des Eckbereichs führen könnten, unempfindlich ist. Dies gilt insbesondere dann, wenn die zwei, die konkave Wölbung nach innen einfassenden Kanten, insbesondere bei einer transparenten Ausführung aus einem durchsichtigen Kunststoffmaterial, mattiert sind und in Art eines Stoßfängers wirken. Damit bleibt die ästhetisch ansprechende Form aus klarem und durchsichtigem Kunststoff im konkaven Eckbereich auf Dauer erhalten, während die mattierten Kantenbereiche gegenüber Kratzern unempfindlich sind und darüber hinaus als zusätzliche Designelemente wirken.

Die nach innen gewölbte Eckform mit einer einer Trapezform angenäherten Form weist zudem den Vorteil auf, dass die Stabilität des Behälters bzw. der Behälterwandung im Eckbereich erhöht wird, so dass die Seitenwand bzw. der Eckbereich einwandig ohne zusätzliche Verstärkungselemente ausgeführt werden kann. Selbstverständlich ist es jedoch auch möglich, beispielsweise insbesondere für Designzwecke zusätzliche Elemente, wie z. B. Rippen vorzusehen oder zumindest in Teilbereichen die Seitenwand doppelwandig mit überstehenden Schürzen, insbesondere im oberen oder im unteren Randbereich vorzusehen. Auch hier können dann diese doppelwandigen Bereiche, also z. B. ein oben umlaufender doppelwandiger Rand mit abweisender Schürze und/oder ein zusätzlicher unterer umlaufender doppelwandiger Rand ebenfalls mattiert ausgeführt werden, um hier zusätzlich die klare und transparente Seitenwand vor Beschädigungen durch Kratzer usw. zu schützen.

Bei der Ausführungsform mit transparenten Seitenwänden oder einer umlaufenden transparenten Seitenwandung bzw. transparenten Seitenwandeinsätzen in entsprechenden Seitenwandaussparungen können die transparenten Bereiche als Sichtfenster zur Anbringung für Werbung, Informationsmaterial usw. dienen, welches dann hinter der transparenten Wand oder bzw. dem transparenten Bereich geschützt und sichtbar angeordnet werden kann. Entsprechend können in den transparenten Bereichen bzw. an den transparenten Seitenwänden Mittel zum Befestigen entsprechender Dekorelemente oder Werbemittel vorgesehen sein.

Bei einer bevorzugten Ausführungsform kann dies beispielsweise dadurch geschehen, dass die Facheinteilung bzw. das Fachwerk für die Inneneinteilung nicht an die Seitenwand anliegend ausgeführt ist, sondern dass ein Spalt zwischen Seitenwand und Facheinteilung vorgesehen ist, in den dann entsprechendes Dekormaterial eingeschoben werden kann. Außerdem bietet die Trennung zwischen vorzugsweise transparenter Seitenwand und Fachinneneinteilung den Vorteil, dass die beiden Komponenten aus unterschiedlichen Werkstoffen gefertigt werden können, wobei durch den Verzicht auf entsprechende Verbindungsstellen die Problematik der unterschiedlichen Belastung bzw. Dehnung ohne zusätzliche verbindungstechnische Maßnahmen gelöst werden kann. Dies kann allgemein als vorteilhafter Gestaltungsaspekt des erfindungsgemäßen Behälters bzw. Flaschenkastens angesehen werden, dass hier möglichst auf überflüssige Verbindungsstellen zwischen den unterschiedlichen Kunststoffmaterialien verzichtet wird.

Weitere Vorteile, Kennzeichen und Merkmale der vorliegenden Erfindung werden bei der nachfolgenden detaillierten Beschreibung einiger Ausführungsbeispiele anhand der beigefügten Zeichnungen deutlich. Die beigefügten Zeichnungen zeigen dabei in rein schematischer Weise in
- Fig. 1: in den Teilbildern a) bis e) verschiedene Ansichten eines ersten erfindungsgemäßen Flaschenkastens;
- Fig. 2: eine perspektivische Ansicht einer zweiten Ausführungsform eines erfindungsgemäßen Flaschenkastens;
- Fig. 3: in den Teilbildern a) bis i) verschiedene Gestaltungsmöglichkeiten für Seitenwände von erfindungsgemäßen Behältern;
- Fig. 4: eine perspektivische Ansicht einer weiteren Ausführungsform eines erfindungsgemäßen Behälters;
- Fig. 5: in den Teilbildern a) und b) teilweise Schnittansichten von Eckausbildungen eines Behälters;
- Fig. 6: in den Teilbildern a) und b) Schnittdarstellungen von Clipverbindungen zwischen einem Bodenelement und einer Seitenwand eines erfindungsgemäßen Behälters; und in
- Fig. 7: eine perspektivische Ansicht eines weiteren Ausführungsbeispiels eines erfindungsgemäßen Behälters.

Fig. 1 zeigt einen Flaschenkasten, der, wie im Teilbild e) in einer perspektivischen Ansicht zu sehen ist, aus im wesentlichen zwei Teilen aufgebaut ist, und zwar dem Boden 1 und einer einstückig umlaufenden Seitenwand 2 in Art eines oben und unten offenen zylinderrohrartigen oder quaderförmigen Elements. Die Seitenwandung 2 ist aus einem transparenten Kunststoff gefertigt, während der Boden aus einem herkömmlichen Kunststoff für Kunststoffbehälter bzw. Flaschenkasten, wie z. B. Polyethylen oder Polypropylen gefertigt ist.

Der Behälterboden 1 weist eine umlaufende Schürze 10 auf (siehe Teilbild a)), die vom Boden 1 etwas nach oben gezogen ist, um die Seitenwandung 2 beispielsweise durch eine Clip-Verbindung oder eine Clip-/Niet-Verbindung aufzunehmen. Gleichzeitig dient die hochgezogene Bodenwand 10 als Schürze, um die transparente Seitenwandung seitlich vor Stößen und Schlägen sowie Beschädigungen durch Kratzern zu schützen. Am oberen Ende der Seitenwandung 2 ist, wie in den Teilbildern a) und b) zu sehen ist, ebenfalls umlaufend die Seitenwandung 2 mit einer nach unten gezogenen doppelten Wand in Form einer Schürze 3 ausgebildet, die ebenfalls zum Schutz und zur Stabilitätssteigerung dient. Der transparente Kunststoff der Seitenwandung 2 kann in diesem Bereich 3 mattiert ausgeführt sein, um beispielsweise gegenüber Beschädigungen durch Verkratzungen unempfindlich zu sein.

An den Stirnseiten sind zudem Grifföffnungen 4 vorgesehen und innerhalb des Flaschenkastens ist eine Facheinteilung 5 angebracht, die vorzugsweise einstückig mit dem Boden 1 ausgebildet ist oder zumindest lediglich in diesen über entsprechende Verbindungstechniken eingesetzt ist.

Der Flaschenkasten der Fig. 1 weist zudem kratzgeschützte Ecken 6 auf (siehe Teilbild c)), die eine konkave Wölbung 9 nach innen im Eckbereich 6 besitzt. Dadurch ergeben sich zwei die Wölbung 9 begrenzende Kanten 7 und 8, wie insbesondere in der Teilfigur c) zu sehen ist. Diese Kanten, die gegenüber den benachbarten Wandbereichen und insbesondere gegenüber dem Verlauf der abgerundeten Innenkontur der Seitenwandung als Vorsprünge hervorstehen, können wiederum in vorteilhafter Weise mattiert ausgeführt sein, so dass die Kanten 7 und 8 gegenüber Beschädigungen durch Verkratzungen usw. unempfindlich sind.

Die Fig. 2 zeigt in einer perspektivischen Darstellung eine weitere Ausführungsform eines erfindungsgemäßen Kunststoffbehälters, welcher mehrteilig ausgeführt ist. Der Kunststoffbehälter der Fig. 2 weist ebenfalls eine Bodengruppe 11 auf, bei der jedoch zusätzlich vorzugsweise in einstückiger Weise Eckholme 12 angeformt sind. Zwischen benachbarten Eckholmen sind Seitenwandaussparungen 13 vorgesehen, die durch entsprechende Einsätze 14 aufgefüllt werden können. Die Einsätze 14 sind vorzugsweise aus einem anderen Material gefertigt als die Bodengruppe 11. Insbesondere sind die Einsätze 14 aus transparentem Kunststoff gebildet, um dem Kunststoffbehälter ein ansprechendes Aussehen zu verleihen. Die Einsätze 14 können in die Seitenwandaussparungen 13 von oben eingeschoben werden, wobei an den Eckholmen 12 entsprechende Schienen 15 vorgesehen sind, die die Einsätze 14 an der Seitenwand halten. Die Schienen 15 können dabei starr mit entsprechendem Spiel für die Seitenwandeinsätze 14 oder als flexible, elastische Dichtprofile ausgeführt sein, die die Einsätze dicht umschließen, aber in gewissen Grenzen beweglich halten. Die Einsätze 14 sind in der gezeigten Ausführungsform der Fig. 2 nach unten leicht konisch bzw. verjüngend zulaufend, so dass die vertikalen Seitenränder 16 und 17 leicht schräg nach unten verlaufen.

Am unteren Rand 18 der Seitenwandaussparung können ebenfalls entsprechende Schienen oder sonstige Befestigungsmittel zur Aufnahme der Seitenwandeinsätze 14 vorgesehen sein.

Vorzugsweise sind die Seitenwandeinsätze 14 etwas niedriger ausgebildet als die Eckholme 12, so dass bei einem Übereinanderstapeln der Behälter der Fig. 2 die Eckholme 12 die gesamte Lastabtragung übernehmen und die Seitenwandeinsätze 14 nicht belastet werden.

Die Fig. 3 zeigt in den Teilbildern a) bis i) verschiedene Seitenansichten von erfindungsgemäßen Kunststoffbehältern und insbesondere Flaschenkästen, bei denen in den Seitenwänden 19 verschiedene Seitenwandaussparungen 20 vorgesehen sind, die die unterschiedlichsten Formen, wie z. B. rund, oval, rechteckig, trapezförmig oder jegliche beliebige Form annehmen können. In diesen Seitenwandaussparungen 20, die von entsprechend beliebig geformten Rahmen 21 umgeben sind, sind unterschiedlich geformte Einsätze 22 aufgenommen, die wiederum aus einem gegenüber dem Rahmen 21 unterschiedlichen Material und/oder Farbe und insbesondere aus einem transparentem Kunststoff gebildet sein können. Alle diese Einsätze 22 sind so in den Seitenwandaussparungen 20 aufgenommen, dass insbesondere an den vertikal verlaufendende Verbindungskanten die Einsätze 22 gegenüber dem Rahmen 21 beweglich und insbesondere elastisch aufgenommen sind, so dass bei einer Belastung der Getränkekästen in vertikaler Richtung, insbesondere beim Stapeln der Getränkekästen, die unterschiedliche elastische Stauchung durch die relative Beweglichkeit der Teile zueinander ausgeglichen werden kann und es nicht zu einer Zerstörung der Einsätze 22 oder zu einer Beschädigung der Verbindungsstellen der entsprechenden Teile kommen kann. Vorzugsweise sind die Einsätze 22 so gestaltet, dass sie nicht den gesamten Raum der Seitenwandöffnung 20 einnehmen, so dass Öffnungen 23 an der Seitenwand verbleiben, die beispielsweise als Grifföffnungen verwendet werden können. Zudem kann die Gestaltung mit einer Freilassung eines bestimmten Bereichs der Seitenwandöffnung 20 in Form einer Aussparung dahingehend vorteilhaft sein, dass insbesondere bei einem freigelassenem Bereich im oberen Bereich des Seitenwandeinsatzes 22 eine Lastübertragung vermieden wird.

Die Fig. 4 zeigt eine weitere Ausführungsform eines erfindungsgemäßen Kunststoffbehälters, welche wiederum zweiteilig ausgebildet ist. Neben einer Bodengruppe 24 mit zwei bügelartig verbundenen Holmanordnungen 25 und 26 ist ein Einsatz 27 aus einem vorzugsweise oben und unten offenen quaderförmigen einstückigen Seitenwandteil 27 vorgesehen. Dieses transparente Seitenwandteil 27, welches einstückig sämtliche Seitenwände umfasst, weist Vertiefungen bzw. Ausnehmungen 28 und 29 für die Holmanordnungen 25 und 26 in Form von Einbuchtungen bzw. Nuten auf. Auf diese Weise ist es leicht möglich, das Seitenwandteil 27 in die Bodengruppe 24 einzusetzen und durch eine formschlüssige oder sonstwie geartete Verbindung in der Bodengruppe 24 zu halten.

Das Seitenwandteil 27 ist vorzugsweise in der Höhe so ausgebildet, dass die bügelartigen Holmanordnungen 25 und 26 das Seitenwandteil 27 überragen, so dass das Seitenwandteil keine Last aufnehmen muss.

Vielmehr wird die Lastabtragung z. B. in einem Kastenstapel durch die bügelartigen Holmanordnungen übernommen. Die Holmanordnungen 25 und 26 besitzen hierzu jeweils zwei vertikale Holmbereiche 30 und 31, die von den Ecken versetzt in einem inneren Bereich der Seitenwand vorgesehen sind. Die senkrechten Holmbereiche 30 und 31 sind durch einen U-förmigen Bügel 32 verbunden, wobei sich die Basis 33 des U-förmigen Bügels 32 entlang der Stirnseite des Behälters erstreckt und die Schenkel 34 und 35 entlang der Längsseiten des Behälters zu den senkrechten Holmbereichen 30 und 31 verlaufen. Auf diese Weise bilden die U-förmigen Bügel 32 mit den senkrechten Holmen 31 und 30 die Auflage für übereinander gestapelte Getränkekisten.

Die Fig. 5 zeigt in den Teilbildern a) und b) verschiedene Formen einer möglichen Eckausbildung eines erfindungsgemäßen Behälters. Bei dem Teilbild a) ist eine abgerundete und eine schräg verlaufende Ecke mit nach außen vorstehenden Stegen gezeigt ist. Damit ist der Eckbereich 36 gegenüber Beschädigungen durch die hervorstehenden Stege 37 geschützt und die Ecke erhält durch die vertikal entlang der Seitenwand verlaufenden Stege 37 die notwendige Stabilität. Eine weitere bevorzugte Ausführungsform eines Eckbereichs 36 ist im Teilbild b) der Fig. 5 dargestellt, bei dem der Eckbereich 36 eine nach innen gerichtete, konkave Wölbung 38 aufweist, die von den vertikal entlang der Seitenwand verlaufenden und nach außen vorstehenden Kanten 39 und 40 begrenzt wird. Durch diese trapezartige Form des Eckbereichs 36 wird ebenfalls der Wölbungsbereich 38 vor Beschädigungen geschützt und die Ecke 36 weist die notwendige Stabilität auf.

Entsprechend kann auch eine schräge Kante durch entsprechende Ausstülpungen 41 geschützt werden.

Die Fig. 6 zeigt in den Teilbildern a) und b) mögliche Clipverbindungen einer Bodengruppe 42 mit hochgezogenem Seitenwandbereich 43, in welche beispielsweise eine transparente Seitenwand 44 oder ein entsprechender transparenter Seitenwandeinsatz 44 eingesetzt werden kann.

Der doppelwandig ausgeführte hochgezogene Seitenwandbereich 43 der Bodengruppe 42 weist eine elastisch in den Zwischenraum zwischen der doppelwandigen Ausführung hineinragende Rastnase 46 auf, die in eine Aussparung 45 der Seitenwand 44 eingreifen kann, um so die Seitenwand an der Bodengruppe 42 festzuhalten.

Die Fig. 7 zeigt in einer perspektivischen Darstellung eine weitere Ausführungsform eines erfindungsgemäßen transparenten Kunststoffbehälters mit dem kratzgeschützten Eckbereich 47 durch die bereits beschriebene konkave Wölbung, wobei hier die Seitenwände 48 mit der Bodengruppe 49 glatt bzw. bündig ausgebildet sind. Hier wird deutlich, dass die kratzgeschützte Umrandung des Behälters auch bei einem einstückig gebildeten Behälter eingesetzt werden kann.

Außerdem weist dieser Kunststoffbehälter einen mittig mit der Bodenplatte 49 verbundenen Handgriff 50 auf, der je nach Bedarf so weit nach oben geführt werden kann, dass er zur Lastaufnahme mit verwendet werden kann oder entsprechend im Behälterwandinneren abgesenkt ist, so dass keine Belastung im Behälterstapel auftritt.

Als Materialien, für den Kunststoffbehälter kommen als Basismaterialien Polypropylen und Polycarbonat und entsprechende Weiterentwicklungen dieser Materialien in Frage.

## Patentansprüche

1. Behälter aus Kunststoff, insbesondere Flaschenkasten mit einem Boden und einer den Boden zumindest teilweise umgebenden Umrandung, wobei
der Behälter in zwei oder mehr funktional unterschiedliche Teile (1, 2; 11, 14; 24, 27) unterteilt ist, und wobei zumindest einige dieser Teile aus unterschiedlichen oder zumindest farblich unterschiedlichen Kunststoffen gebildet sind, und eine Unterteilung in Boden (1, 11; 24) und zumindest teilweise transparente Umrandung (2, 27) und eine Unterteilung der Umrandung in Last abtragende Stützelemente (12) und Dekorelemente (14) ohne Stützfunktion erfolgt,
wobei die Dekor- (14) und Stützelemente (12) durch Form- und/oder Stoffschluss miteinander verbunden sind,
**dadurch gekennzeichnet, dass**
zumindest teilweise an den Verbindungsstellen zwischen Dekor- (14) und Stützelementen (12) ein elastisches Verbindungsmaterial und/oder ein elastisches Dichtprofil vorgesehen ist, zur Ausbildung einer elastischen Fuge und zur Gewährleistung einer Beweglichkeit (Spiel) in definierten Grenzen zwischen den Dekor- (14) und Stützelementen (12), insbesondere in Lastabtragsrichtung der Stützelemente (12), oder zur Gewährleistung einer elastischen Verformbarkeit der Teile zueinander.

2. Behälter nach Anspruch 1,
**dadurch gekennzeichnet, dass**
das elastische Verbindungsmaterial als gummiartiges Material in Art einer elastischen Fuge vorgesehen ist, und eine unlösbare (stoffschlüssige) Verbindung zwischen den Dekor- (14) und Stützelementen (12) ausbildet.

3. Behälter nach Anspruch 1 oder 2,
**dadurch gekennzeichnet, dass**
das elastische Dichtprofil an den Verbindungsstellen aufgespritzt ist, wobei dieses elastische Dichtprofil mit einem der zu verbindenden Bauteile stoffschlüssig verbunden ist, während das andere Bauteil, mit dem es nicht stoffschlüssig verbunden ist, lösbar mechanisch eingesetzt oder gehalten ist.

4. Behälter nach einem der vorherigen Ansprüche,
**dadurch gekennzeichnet, dass**
die Stützelemente als im Wesentlichen senkrecht zum Boden angeordnete Holme (12) und/oder als Bügelelemente (26) ausgebildet sind.

5. Behälter nach einem der vorherigen Ansprüche,
**dadurch gekennzeichnet, dass**
zusätzliche, nicht in der Umrandung vorgesehene Stützelemente (50) vorgesehen sind.

6. Behälter nach einem der vorhergehenden Ansprüche,
**dadurch gekennzeichnet, dass**
zumindest teilweise an Verbindungsstellen zwischen Dekor- und Stützelement Aussparungen (23), insbesondere Griffaussparungen vorgesehen sind.

7. Behälter nach einem der vorhergehenden Ansprüche,
**dadurch gekennzeichnet, dass**
das oder die Dekorelemente (14) als einsteckbare oder einschiebbare Einsätze, insbesondere in Form eines einstückig umlaufenden Wandungseinsatzes (27) ausgebildet sind.

8. Behälter nach einem der vorhergehenden Ansprüche,
**dadurch gekennzeichnet, dass**
die Umrandung (2) im überwiegenden Teil, vorzugsweise im Wesentlichen vollständig einwandig ausgerührt ist.

9. Behälter nach einem der vorhergehenden Ansprüche,
**dadurch gekennzeichnet, dass**
die Dekorelemente (14) oder Einsätze (27) in den Seitenwänden aus transparentem Kunststoff oder/und unterschiedlich farbigen Kunststoffen gebildet sind.

10. Behälter nach Anspruch 9,
**dadurch gekennzeichnet, dass**
der transparente Kunststoff mattierte und/oder glasklare Bereiche aufweist.

11. Behälter nach einem der vorhergehenden Ansprüche,
**dadurch gekennzeichnet, dass**
an der Umrandung Befestigungsmittel für Werbe- oder Infomaterial, insbesondere hinter transparenten Dekorelementen vorgesehen sind.

12. Behälter nach Anspruch 11,
**dadurch gekennzeichnet, dass**
die Befestigungsmittel für Werbe- oder Infomaterial durch eine im Behälter vorgesehene Fächereinteilung (5) gebildet sind.

13. Behälter aus Kunststoff nach einem der vorhergehenden Ansprüche,
**dadurch gekennzeichnet, dass**
der Behälter ein Flaschenkasten ist mit einem Boden (1, 49) und einer den Boden zumindest teilweise umgebenden Umrandung (2, 48) vorzugsweise aus vier Seitenwänden, wobei die Umrandung im Wesentlichen in Ebenen senkrecht zum Boden verläuft, und wobei in der Umrandung, insbesondere an den Eckbereichen schmale, streifenförmige, senkrecht zum Boden sich länglich erstreckende Bereiche (7, 8) vorgesehen sind, in denen sich nach außen erstreckende, gegenüber den benachbarten Umrandungsbereichen, insbesondere gegenüber einer Verbindungsfläche zwischen den benachbarten Umrandungsbereichen hervorstehende Vorsprünge (7, 8) vorgesehen sind.

14. Behälter nach Anspruch 13,
**dadurch gekennzeichnet, dass**
die Vorsprünge durch stegartige Leisten (37) oder als Wandausstülpungen (39, 40, 41), insbesondere als im zum Boden parallelen Querschnitt trapezartige Wandausbildung gebildet sind.

15. Behälter nach Anspruch 13 oder 14,
**dadurch gekennzeichnet, dass**
die Vorsprünge an abgeschrägten Eckbereichen (47) vorgesehen sind.

16. Behälter nach einem der vorhergehenden Ansprüche,
**dadurch gekennzeichnet, dass**
der Behälter in den Eckbereichen (6, 47) eine Seitenwandung aufweist, die im zum Boden parallelen Querschnitt eine konkave Einbuchtung aufweist, die in die angrenzenden Vorsprünge in Form von länglichen, senkrecht zum Boden verlaufenden Kanten mündet, die die konkave Einbuchtung begrenzen.

## Claims

1. A plastic container, particularly a bottle crate, with a base and an edge at least partially surrounding the base, wherein the container is divided into two or more functionally different portions (1, 2; 11, 14; 24, 27) and wherein at least some of these portions are made of different or at least differently coloured plastic materials, and a divider in the base (1, 11; 24) and at least a partially transparent edge (2, 27) and the edge is divided into load-carrying support elements (12) and decorative elements (14) with no support function, wherein the decorative (14) and support (12) elements are connected together positively and/or by an adhesive bond, **characterised in that** provided at least partially at the connection points between the decorative (140 and support (12) elements there is an elastic connecting material and/or an elastic sealing profile to form an elastic joint and to ensure moveability (play) within defined limits between the decorative (14) and support (12) elements, particularly in the load-carrying direction of the support elements (12) or to ensure elastic deformability of the portions relative to one another.

2. A container as claimed in claim 1, **characterised in that** the elastic connection material is provided in the form of a rubber-like material in the nature of an elastic joint and forms an undetachable (adhesive bonded) connection between the decorative (14) and support (12) elements.

3. A container as claimed in claim 1 or 2, **characterised in that** the elastic sealed profile at the connection points is sprayed on, whereby this elastic sealing profile is connected with one of the components to be connected by an adhesive bond whilst the other component, to which it is not connected by an adhesive bond, is releasably mechanically inserted or retained.

4. A container as claimed in preceding claims, **characterised in that** the support elements are constructed substantially in the form of spars (12) disposed perpendicular to the base and/or as crossbeam elements (26).

5. A container as claimed in one of the preceding claims, **characterised in that** additional support elements (50), which are not provided in the edge, are provided.

6. A container as claimed in one of the preceding claims, **characterised in that** provided at least in part at the connection points between the decorative and support elements there are openings (23), particularly handle openings.

7. A container as claimed in one of the preceding claims, **characterised in that** the decorative element(s) (14) are constructed in the form of inserts, which may be inserted or slid in, particularly in the form of a one-piece peripheral wall insert (27).

8. A container as claimed in one of the preceding claims, **characterised in that** the edge (2) is predominantly and preferably substantially completely of single-wall construction.

9. A container as claimed in one of the preceding claims, **characterised in that** the decorative elements (14) or inserts (27) in the side walls are formed of transparent plastic material and/or differently coloured plastic materials.

10. A container as claimed in claim 9, **characterised in that** the transparent plastic material has frosted and/or highly transparent regions.

11. A container as claimed in one of the preceding claims, **characterised in that** fastening means for advertising or information material, particularly behind transparent decorative elements, are provided on the edge.

12. A container as claimed in claim 11, **characterised in that** the fastening means for advertising or information material are constituted by a compartment divider (5) provided within the container.

13. A plastic container as claimed in one of the preceding claims, **characterised in that** the container is a bottle crate with a base (1, 49) and an edge (2, 48) preferably consisting of four side walls, at least partially surrounding the base, wherein the edge extends substantially in planes perpendicular to the base and wherein narrow, strip shaped elongate regions (7, 8) extending perpendicular to the base are provided in the edge, particularly at the corner regions, in which projections (7, 8) are provided which extend outwardly and which protrude with respect to the adjacent regions of the edge, particularly with respect to a connecting surface between the adjacent regions of the edge.

14. A container as claimed in claim 13, **characterised in that** the projections are constituted by web-like bars (37) or in the form of wall protuberances (39, 40, 41), particularly in the form of a wall formation of trapezoidal cross-section parallel to the base.

15. A container as claimed in claim 13 or 14, **characterised in that** the projections are provided on bevelled corner regions (47).

16. A container as claimed in one of the preceding claims, **characterised in that** in the corner region (6, 47) the container has a side wall which has a recess of concave cross-section parallel to the base, which opens out into the adjoining projections in the form of elongated edges, which extend perpendicular to the base and border the concave recess.

## Revendications

1. Récipient en matière synthétique, en particulier casier à bouteilles, avec un fond et un rebord entourant au moins partiellement le fond, ledit récipient étant divisé en deux ou plus de deux parties fonctionnellement différentes (1, 2; 11, 14; 24, 27), et au moins l'une de ses parties étant formée à partir de matières synthétiques différentes ou au moins différentes de par leur couleur, et une subdivision dans le fond (1, 11; 24) et au moins un rebord partiellement transparent (2, 27), et une sous-division du rebord sont réalisés par des éléments d'appui (12) porteurs de charge et des éléments de décoration (14) sans fonction d'appui,
lesdits éléments de décor (14) et lesdits éléments d'appui (12) étant raccordés entre eux par un engagement positif de forme et/ou de matière,
**caractérisé en ce que**
au moins partiellement sur les parties de raccordement entre les éléments de décoration (14) et les éléments d'appui (12), est prévu un matériau de raccordement élastique et/ou un profilé d'étanchéité élastique, pour la formation d'un joint élastique et pour garantir une mobilité (jeu) dans des limites définies entre les éléments de décoration (14) et les éléments d'appui (12), en particulier dans la direction de support de charge des éléments d'appui (12) ou pour garantir une déformabilité élastique des parties entre elles.

2. Récipient selon la revendication 1,
**caractérisé en ce que**
le matériau de raccordement élastique est prévu comme matériau de type caoutchouc ayant la nature d'un joint élastique, et un raccordement à demeure (engagement positif de matière) est formé entre les éléments de décoration (14) et les éléments d'appui (12).

3. Récipient selon la revendication 1 ou 2,
**caractérisé en ce que**
le profilé d'étanchéité élastique est pulvérisé sur les parties de raccordement, ledit profilé d'étanchéité élastique étant raccordé avec l'un des éléments de construction à assembler par engagement positif de matière, tandis que l'autre partie de construction, avec laquelle elle n'est pas raccordée par engagement positif de matière, est incorporée ou maintenue mécaniquement de façon amovible.

4. Récipient selon l'une des revendications précédentes,
**caractérisé en ce que**
les éléments d'appui sont formés essentiellement par des montants disposés essentiellement verticalement par rapport au sol (12) et/ou sous la forme d'éléments d'étrier (26).

5. Récipient selon l'une des revendications précédentes,
**caractérisé en ce que**
il est prévu des éléments d'appui (50) supplémentaires qui ne sont pas prévus dans le rebord.

6. Récipient selon l'une des revendications précédentes,
**caractérisé en ce que**
au moins partiellement sur les points de raccordement entre les éléments de décoration et les éléments d'appui, sont prévus des évidements (23), en particulier des évidements pour la préhension.

7. Récipient selon l'une des revendications précédentes,
**caractérisé en ce que**
le ou les éléments de décoration (14) sont conçus sous forme d'éléments enfichables ou insérables, en particulier sous la forme d'appendices de parois (27) et d'un seul tenant.

8. Récipient selon l'une des revendications précédentes,
**caractérisé en ce que**
le rebord (2), dans sa majeure partie, est exécuté de préférence sensiblement entièrement avec une seule paroi.

9. Récipient selon l'une des revendications précédentes,
**caractérisé en ce que**
les éléments de décoration (14) ou inserts (27) sont formés dans les parois latérales à partir de matière synthétique transparente et/ou de matière synthétique de couleur différente.

10. Récipient selon la revendication 9,
**caractérisé en ce que**
la matière synthétique transparente présente des zones dépolies et/ou transparentes comme du verre.

11. Récipient selon l'une des revendications précédentes,
**caractérisé en ce que**
sur le rebord, sont prévus des moyens de fixation pour des matériaux de publicité ou d'information, en particulier derrière les éléments de décoration transparents.

12. Récipient selon la revendication 11,
**caractérisé en ce que**
les moyens de fixation pour les matériaux de publicité ou d'information sont formés par une division de casiers prévus dans le récipient.

13. Récipient en matière synthétique selon l'une des revendications précédentes,
**caractérisé en ce que**
le récipient comporte un casier à bouteilles avec un fond (1, 49) et un rebord entourant au moins partiellement le fond (2, 48), de préférence sur les quatre parois latérales, ledit rebord s'étendant sensiblement dans le plan verticalement par rapport au fond, et dans ledit rebord, en particulier dans les zones de coin, étant prévues des zones (7, 8) étroites, en forme de bandes, s'étendant verticalement par rapport au sol et longitudinalement, dans lesquelles des saillies (7, 8) sont prévues pour s'étendre vers l'extérieur en opposition aux zones de rebord limitrophes, en particulier en opposition à une surface de raccordement entre les zones de rebord limitrophes.

14. Récipient selon la revendication 13,
**caractérisé en ce que**
les saillies sont formées par des lattes (37) ou en tant qu'évasement de paroi (39, 40, 41), en particulier en tant que formation de paroi trapézoïdale en section transversale parallèle par rapport au sol.

15. Récipient selon la revendication 13 ou 14,
**caractérisé en ce que**
les saillies sont prévues sur des zones de coin de guidage (47).

16. Récipient selon l'une des revendications précédentes,
**caractérisé en ce que**
le récipient présente, dans des zones de coin (6, 47), une paroi latérale qui présente un évidement concave de section transversale, parallèle par rapport au fond, qui débouche dans les saillies limitrophes sous forme d'arête oblongue s'étendant verticalement par rapport au fond et qui délimite l'évidement concave.
